# EUROPÄISCHE PATENTSCHRIFT

(11) **EP 1 914 165 B1**
(45) Veröffentlichungstag und Bekanntmachung des Hinweises auf die Patenterteilung: **12.05.2010**
(21) Anmeldenummer: 08002613.1
(22) Anmeldetag: 19.05.2005
(51) Int. Cl.: B65B 9/06, B65B 25/14, B65H 29/66, B65H 29/04

(54) **Verfahren und Einrichtung zur Erstellung einer Reihe von flachen Objekten**
Method and device for forming a row of flat objects
Procédé et dispositif destinés à former une rangée d'objets plats

(30) Priorität: 02.06.2004 CH 9312004
(43) Veröffentlichungstag der Anmeldung: 23.04.2008
(62) Teilanmeldung aus: 05737457.1
(73) Patentinhaber: Ferag AG, 8340 Hinwil (CH)
(72) Erfinder: Honegger, Werner, 8806 Bäch (CH)
(74) Vertreter: Frei Patent Attorneys

(56) Entgegenhaltungen:
- EP-A- 0 613 847
- EP-A- 0 712 782
- WO-A-03/053831
- DE-A1- 2 922 450
- US-A- 4 629 175

## Beschreibung

Die Erfindung liegt auf dem Gebiete der Fördertechnik und betrifft ein Verfahren und eine Einrichtung nach den Oberbegriffen der entsprechenden, unabhängigen Patentansprüche. Verfahren und Einrichtung dienen zum Erstellen einer Reihe von flachen Objekten, beispielsweise von einzelnen Druckprodukten, von stapelförmigen Gruppen von Druckprodukten oder von stapelförmigen Gruppen von Druckprodukten und anderen flachen Gegenständen wie beispielsweise CDs, flachen Mustergegenständen oder flachen Musterbeuteln, insbesondere mit dem Ziel einer späteren Verpackung.

Es ist bekannt, flache Objekte der oben genannten Art mit Hilfe einer quasi endlosen Verpackungsmaterial-Bahn (z.B. ab Rolle zugeführte Kunststofffolie oder Papierbahn) zu verpacken. Dabei wird eine solche Verpackungsmaterial-Bahn um die in einer Reihe hintereinander und voneinander beabstandet geförderten Objekte gelegt oder es wird einer solchen Reihe beidseitig eine Verpackungsmaterial-Bahn zugeführt. Dann wird die Verpackungsmaterial-Bahn (oder die Bahnen) in Längsrichtung auf der Oberseite der Reihe oder seitlich davon in Längsnähten und zwischen je zwei aufeinanderfolgenden Objekten quer zur Längsrichtung in Quernähten verschlossen. Gegebenenfalls werden die derart allseitig vom Verpackungsmaterial umschlossenen Objekte unmittelbar nach der Erstellung der Quernähte oder gleichzeitig damit auch voneinander getrennt.

Bei Verwendung von Kunststofffolie als Verpackungsmaterial werden die Längs-und Quernähte üblicherweise durch Schweissen hergestellt, wobei das Trennen der verpackten Objekte gleichzeitig mit der Erstellung der Quernähte durchgeführt werden kann. Bei der Verwendung von Papier als Verpackungsmaterial kann beispielsweise unmittelbar vor der Zuführung der Verpackungsmaterial-Bahn zur Reihe der zu verpackenden Objekte an den Stellen der Längs- und Quernähte ein durch Wärme aktivierbarer Kleber auf das Verpackungsmaterial aufgebracht werden, sodass die Nähte dann mit ähnlichen Mitteln erstellt werden können wie die geschweissten Nähte an Kunststoffverpackungen. Es ist auch möglich, die Nähte durch eine Prägung oder durch andere bekannte und auf das verwendete Verpackungsmaterial abgestimmte Methoden zu schliessen.

Vorrichtungen zur Durchführung der genannten Art von Verpackung sind beispielsweise beschrieben in den Publikationen EP-0712782, DE-3123988 oder EP-0018041.

Wie aus den genannten Publikationen hervorgeht, werden die Objekte in Form einer Reihe, die auf einer Förderfläche (z.B. Bandförderer) aufliegt, der genannten Verpackung zugeführt. In der Reihe sind die Objekte hintereinander und voneinander beabstandet, lose aufliegend angeordnet, wobei die Distanz zwischen aufeinanderfolgenden Objekten an die Dicke der Objekte und an die verwendeten Methoden zur Erstellung der Quernähte und zur Trennung des Verpackungsmaterials angepasst ist. Für die Aufrechterhaltung der genauen Anordnung der Objekte in der Reihe werden zusätzlich zur Förderfläche Fördernocken verwendet, durch die die flachen Objekte genauer getaktet zugeführt werden können, als dies mit der Förderfläche als einzigem Fördermittel der Fall wäre. Zu den in der Reihe geförderten, flachen Objekten wird dann von unten durch eine Lücke in der Förderfläche oder von oben die quasi endlose Verpackungsmaterial-Bahn zugeführt, wobei die Verpackungsmaterial-Bahn dieselbe Geschwindigkeit hat wie die Reihe der Objekte.

Zur Erstellung der Reihe werden die Objekte üblicherweise von einem Stapel abgezogen und einzeln auf die Förderfläche aufgelegt.

Es zeigt sich in der Praxis, dass die genannte Verpackungsmethode samt der Erstellung und der Zuführung der Objektreihe relativ lange Förderstrecken benötigt, was in vielen Fällen aus Platzgründen nur mit Umlenkungen realisierbar ist. In solchen Umlenkungen wirken auf die flachen Objekte Beschleunigungskräfte nicht nur desorientierend sondern insbesondere auf Objekte in Form einer Mehrzahl von gestapelten flachen Gegenständen auch destabilisierend. Dazu kommen, insbesondere dann, wenn hohe Kapazitäten gefordert sind, hohe Fördergeschwindigkeiten, also hohe Luftwiderstände die in derselben Weise auf die Objekte wirken. Um solchen Wirkungen auf die Objekte entgegenwirken zu können, sind einrichtungsmässig aufwendige Massnamen notwendig, durch die die notwendigen Förderstrecken üblicherweise weiter verlängert werden.

Ein Verfahren und eine Vorrichtung gemäss den Oberbegriffen der unabhängigen Ansprüche ist aus der WO 03/053831 bekannt. Die in einer Schuppenformation geförderten Objekte werden an einem Kopfende des Schuppenstroms durch Beschleunigung vereinzelt und als Reihe einzelner Objekte weitergefördert.

Die Erfindung stellt sich nun die Aufgabe, ein Verfahren und eine Einrichtung aufzuzeigen, die der Erstellung einer Reihe von flachen Objekten, z.B. auf einer quasi endlosen Verpackungsmaterial-Bahn, dienen.

Diese Aufgabe wird gelöst durch ein Verfahren und eine Einrichtung, wie sie in den Patentansprüchen 1 und 8 definiert sind. Vorteilhafte Weiterbildungen sind in den abhängigen Ansprüchen angegeben.Gemäss der Erfindung wird die Reihe nicht wie in bekannten Verpackungsverfahren der gleichen Gattung auf einer Förderfläche aufliegend der quasi endlosen Verpackungsmaterial-Bahn zugeführt, sondern die wird erst direkt auf oder unter der Förderfläche, z.B. der Verpackungsmaterial-Bahn, erstellt. Das heisst mit anderen Worten, der Verpackung wird nicht eine Reihe von in Förderrichtung hintereinander und voneinander beabstandet angeordneten Objekten zugeführt, sondern ein Zuführungsstrom, in dem die Abstände der Objekte voneinander kleiner sind als ihre Länge in Förderrichtung, wenn sie in der Reihe gefördert werden. Der Zuführungsstrom ist ein Greiferstrom, in dem die Objekte von je einem Greifer, z.B. einzeln in einer Kantenregion, gehalten und mit kleinen Abständen voneinander gefördert werden. Aus diesem Zuführungsstrom werden die Objekte nacheinander durch Beschleunigung vereinzelt und direkt auf oder unter der sich in einer Bahnrichtung bewegenden Verpackungsmaterial-Bahn positioniert durch beispielsweise Ablegen oder Aufschieben.

Das Verhältnis zwischen der Bahngeschwindigkeit und der Zuführungsgeschwindigkeit und damit die notwendige Beschleunigung der Objekte für die Vereinzelung aus dem Zuführungsstrom und die Positionierung auf der Verpackungsmaterial-Bahn sind bestimmt durch die Objektabstände im Zuführungsstrom und durch die Objektlänge und Objektdistanzen in der auf der Verpackungsmaterial-Bahn zu erstellenden Reihe.

Die Bahnrichtung ist im wesentlichen horizontal, derart, dass auf der Verpackungsmaterial-Bahn aufliegende, flache Objekte durch die Schwerkraft gegen die Verpakkungsmaterial-Bahn gedrückt in derjenigen Position auf der Bahn verbleiben, in der sie beim Beschleunigen positioniert werden. Wenn die flachen Objekte in einem Schuppenstrom zugeführt werden, ist es vorteilhaft, die Zuführungsrichtung in dieselbe vertikale Ebene zu legen wie die Bahnrichtung und ebenfalls etwa horizontal auszurichten und die Verpackungsmaterial-Bahn an der Beschleunigungsstelle von unten oder von oben in die Bahnrichtung umzulenken. Wenn die flachen Objekte in einem Greiferstrom zugeführt werden, ist es vorteilhaft, diesen von oben oder von unten gegen die sich in Bahnrichtung bewegende Verpackungsmaterial-Bahn zu richten und unmittelbar über oder unter der Verpackungsmaterial-Bahn in die Bahnrichtung umzulenken.

Es zeigt sich, dass mit dem erfindungsgemässen Verfahren relativ unstabile, flache Objekte, wie beispielsweise Stapel einer Mehrzahl von Druckprodukten mit verschiedenen Formaten, mit Förderleistungen von über 40'000 Stück pro Stunde ohne die Verwendung von zusätzlichen Stabilisierungsmitteln in eine Kunststofffolie eingeschlagen und der Nahterstellung zugeführt werden können. Dabei ist die Strecke zwischen der Vereinzelung und Positionierung und der Nahterstellung einzig bestimmt durch die Art und Weise, in der die Folie umgeschlagen wird, und kann bei Verwendung von zwei Folienbahnen noch weiter reduziert werden.

Verfahren und Einrichtung gemäss Erfindung werden anhand der folgenden Figuren im Detail beschrieben. Dabei zeigen:
- **Figuren 1 und 2**: ein Schema einer beispielhaften Ausführungsform einer nicht erfindungsgemässen Einrichtung, bei der die Objekte aus einem Zuführungsstrom in Form eines Schuppenstroms vereinzelt werden (Fig. 1: Seitenansicht, Fig. 2: Draufsicht);
- **Figur 3**: die Vereinzelung der im Zuführungsstrom zugeführten Objekte durch Beschleunigung und deren Positionierung auf der VerpackungsmaterialBahn gemäss Figuren 1 und 2 in etwas grösserem Massstab;
- **Figuren 4 und 5**: Vereinzelung und Positionierung wie gemäss Figur 3 aber unter Verwendung anderer Positiönierungs-Hilfsmittel;
- **Figur 6**: eine erfindungsgemässe Ausführungsform der Vereinzelung der im Zuführungsstrom in Form eines Greiferstroms zugeführten Objekte durch Beschleunigung und deren Positionierung auf der VerpackungsmaterialBahn;
- **Figur 7**: eine weitere nicht erfindungsgemässe Ausführungsform der Vereinzelung der im Zuführungsstrom zugeführten Objekte durch Beschleunigung und deren Positionierung unter die in diesem Falle von oben zugeführte Verpackungsmaterial-Bahn.

**Figuren 1 und 2** zeigen ein Verfahren und Einrichtung zur Verpackung von flachen Objekten 1 mit Hilfe einer quasi endlosen Verpackungsmaterial-Bahn 2. Die Objekte werden in einem Zuführungsstrom 3 (hier ein Schuppenstrom) zugeführt und nacheinander auf der Verpackungsmaterial-Bahn 2 positioniert, derart, dass sie auf der Verpackungsmaterial-Bahn eine Reihe 4 bilden. Im Zuführungsstrom 3 werden die Objekte mit Abständen d voneinander gefördert, wobei d kleiner ist als die Objektlänge 1 in Förderrichtung. Zwischen den in der Reihe 4 hintereinander geförderten Objekten 1 ist für die Erstellung der Quernähte je eine Distanz q zu erstellen.

Die Einrichtung weist im wesentlichen die folgenden vier, miteinander kooperierenden Vorrichtungen auf: Eine erste Vorrichtung 5 zur Erstellung der Reihe 4, das heisst gemäss Erfindung zur Vereinzelung der im Zuführungsstrom 3 zugeführten Objekte 1 durch Beschleunigung und zu deren direkter Positionierung auf (oder unter, siehe Figur 7) der Verpackungsmaterial-Bahn 2, eine zweite Vorrichtung 6 zur Zuführung der Verpackungsmaterial-Bahn 2 und zum Fördern der Verpackungsmaterial-Bahn 2 zusammen mit der Reine 4, eine dritte Vorrichtung 7 zum Umlegen der Verpackungsmaterial-Bahn 2 um die Reihe 4 (oder zur Zuführung einer weiteren Verpackungsmaterial-Bahn, siehe Figur 6) und eine vierte Vorrichtung 8 zur Nahterstellung und gegebenenfalls zur Trennung der verpackten Objekte 1' voneinander.

Die erste Vorrichtung 5 zur Erstellung der Reihe 4 weist ein Beschleunigungsmittel 51 auf, durch das nacheinander Objekte vom Kopfende des Zuführungsstromes 3 beschleunigt und dadurch von diesem Kopfende getrennt, also vereinzelt, und gleichzeitig auf der Verpackungsmaterial-Bahn positioniert werden. Das Beschleunigungsmittel 51 ist beispielsweise ein Paar einer oberen und einer unteren Beschleunigungsrolle 51.1 und 51.2, oder eine Mehrzahl solcher Paare. Anstelle der Beschleunigungsrollen 51.1 und 51.2 können auch entsprechend angeordnete, umlaufende Beschleunigungsbänder oder Nockenräder zur Anwendung kommen.

Die zweite Vorrichtung 6 zur Zuführung der Verpackungsmaterial-Bahn 2 und zur Förderung der Verpackungsmaterial-Bahn 2 zusammen mit der Reihe 4 weist ein Zugmittel 60 auf, mit dessen Hilfe die Verpackungsmaterial-Bahn 2 kontinuierlich von einer Vorratsrolle 61 abgezogen und in Bahnrichtung bewegt wird, sowie ein Spannungsmittel 62, mit dessen Hilfe die Verpackungsmaterial-Bahn unter einer konstanten Spannung gehalten wird. Das Zugmittel 60 ist vorteilhafterweise da angeordnet, wo die Verpackungsmaterial-Bahn 2 bereits um die Reihe 4 gelegt ist, also flussabwärts von der dritten Vorrichtung 7. Damit das Zugmittel 60 seine ziehende Wirkung entfalten kann, ohne die Verpackungsmaterial-Bahn umlenken zu müssen, ist es beispielsweise als kooperierendes Paar eines oberen und eines unteren Zugbandes 60.1 und 60.2 ausgebildet, wobei die beiden Zugbänder von oben und unten auf die von der Verpackungsmaterial-Bahn umhüllte Reihe 3 pressen und mindestens eines der Zugbänder mit der Bahngeschwindigkeit angetrieben ist. Anstelle der Zugbänder 60.1 und 60.2 können auch entsprechende Zugrollen zum Einsatz kommen. Das Spannungsmittel 62 ist flussaufwärts von derjenigen Stelle angeordnet, an der die zu verpackenden Objekte auf oder unter der Verpackungsmaterial-Bahn positioniert werden und besteht beispielsweise aus einem Paar von Spannungsrollen. Ferner weist die zweite Vorrichtung 6 für die Ausführungsform gemäss Figuren 1 und 2 ein Umlenkmittel 64 (z.B. eine Umlenkstange) auf, durch das die Verpackungsmaterial-Bahn im Wirkungsbereich des Beschleunigungsmittels 51 in die Bahnrichtung umgelenkt wird.

Die dritte Vorrichtung 7 zum Umlegen der Verpackungsmaterial-Bahn 2 um die Reihe 4, die auch zur Zuführung einer weiteren Verpackungsmaterial-Bahn ausgestaltet sein kann (siehe Figur 6), wirkt flussaufwärts vom Zugmittel 60, zwischen diesem und dem Umlenkmittel 64, wobei das Umlenkmittel selbst bereits eine umlegende Wirkung auf die Verpackungsmaterial-Bahn 2 haben kann, also beispielsweise als gekrümmte Umlenkstange ausgestaltet ist. Die dritte Vorrichtung 7 weist beispielsweise in an sich bekannter Art eine über der Reihe 4 angeordnete Abfolge von Paaren von Umlegerollen 70 auf, wobei die Distanz zwischen den Umlegerollen 70 der Paare in Bahnrichtung kleiner wird, so dass die beiden Längskanten der Verpakkungsmaterial-Bahn 2 über der Reihe 4 zusammengeführt werden. Ebenfalls bekannt sind entsprechende Vorrichtungen, mit denen die Längskanten einer über der Reihe angeordneten Verpackungsmaterial-Bahn unter der Reihe zusammengeführt werden (siehe Figur 7). Es ist selbstverständlich auch möglich, die Reihe 4 nicht in der Mitte der Verpackungsmaterial-Bahn 2 abzulegen sondern auf einer Seite davon und die Verpackungsmaterial-Bahn nur von einer Seite um die Reihe zu legen.

Die vierte Vorrichtung 8 zur Nahterstellung weist ein Mittel 80 zur Erstellung der Längsnähte und ein Mittel 81 zur Erstellung der Quernähte auf. Das Mittel 80 zur Erstellung der Längsnähte ist vorteilhafterweise stromaufwärts vom Zugmittel 60 angeordnet, das Mittel 81 zur Erstellung der Quernähte stromabwärts davon, wie dies in den Figuren 1 und 2 dargestellt ist. Als Mittel 80 und 81 sind an sich beliebige, bekannte solche Mittel einsetzbar, die sich dafür eignen, das verwendete Verpakkungsmaterial in Nähten zu verbinden. Insbesondere werden bei der Verwendung von Kunststofffolie als Verpackungsmaterial entsprechend ausgestaltete und angeordnete Schweissköpfe verwendet. Als Mittel 81 für die Erstellung der Quernähte eignet sich insbesondere eine rotierende Anordnung 82 von Schweissköpfen 83, die mit einem Gegenpressband 84 kooperiert. Eine derartige Anordnung ist im Detail beschrieben in einer Patentanmeldung, die dasselbe Anmeldedatum hat wie die vorliegende Anmeldung.

Zur Erstellung des Zuführungsstromes 3können die verschiedensten, an sich bekannten Methoden angewendet werden, beispielsweise Ablegen eines Schuppenstromes auf einem Zuführungsband 30 durch einen Anleger 32 ab Stapel, durch eine Wickelstation ab Wickel oder durch einen Greifertransporteur 33 direkt ab Rotations-Druckmaschine. Im letzteren Fall, in dem ein Hochleistungs-Strom zu verarbeiten ist, wird der Greiferstrom vorteilhafterweise derart geschlauft geführt, dass zwei oder mehr parallele Schuppenströme abgelegt werden können. In derartigen, parallelen Schuppenströmen abgelegte Objekte können nach dem erfindungsgemässen Verfahren gegebenenfalls auf dieselbe Verpackungsmaterial-Bahn vereinzelt und positioniert und anschliessend als parallele Reihen verpackt werden. Dazu ist lediglich eine genügend breite Verpackungsmaterial-Bahn zu verwenden und sind Mittel zur Erstellung von zusätzlichen Längsnähten zwischen den parallelen Reihen vorzusehen.

**Figur 3** zeigt in einem etwas grösserem Massstab als Figuren 1 und 2 nochmals die Vereinzelung der im Zuführungsstrom zugeführten Objekte 1 durch Beschleunigung und deren direkte Positionierung auf der Verpackungsmaterial-Bahn 2. Gleiche Elemente sind mit gleichen Bezugsziffern bezeichnet wie in den Figuren 1 und 2.

Der Zuführungsstrom 3 besteht im dargestellten Falle aus drei Schuppenströmen, die aufeinander positioniert sind und in denen je ein Gegenstandstyp (durch verschiedene Schraffierungen gekennzeichnet) zugeführt wird. Die drei Schuppenströme sind derart aufeinander abgestimmt und synchronisiert, dass die Gegenstände in allen Schuppenströmen mit denselben Abständen d voneinander gefördert werden und dass die vorlaufenden Kanten der Gegenstände der Schuppenströme aufeinander ausgerichtet sind. In dieser Weise sind in den aufeinander liegenden Schuppenströmen flache Objekte 1 vorgebildet, die aus je drei Gegenständen bestehen, deren vorlaufende Kanten aufeinander ausgerichtet sind und von denen je einer zu einem der Schuppenströme gehört. Die Objekte 1 sind links in der Figur 3 auf der Verpakkungsmaterial-Bahn 2 aufliegend in der Reihe 4 dargestellt. Ohne Einfluss auf das erfindungsgemässe Verfahren oder auf die Einrichtung könnten die flachen Objekte 1 im Zuführungsstrom 3 aber auch einander einfach überlappend angeordnet sein.

Der Zuführungsstrom 3 wird mittels eines Zuführungsbandes 30 mit einer Zuführungsgeschwindigkeit v.1 zugeführt. Das Zuführungsband 30 kann durch eine Stützfläche 31 unterstützt sein. Am Kopfende des Zuführungsbandes 30 schliesst sich das Beschleunigungsmittel 51 an, das eine obere und eine untere Beschleunigungsrolle 51.1 und 51.2 aufweist. Von den Beschleunigungsrollen ist beispielsweise die untere angetrieben mit einer Umfangsgeschwindigkeit v.2, während die obere frei drehend beispielsweise an einem schwenkbaren (Doppelpfeil A) Hebel 51.3 angeordnet ist, derart, dass sie durch ihr Gewicht oder durch die Kraft einer entsprechend angeordneten Feder gegen die untere Beschleunigungsrolle 51.2 gepresst wird. Es ist auch möglich, beide Beschleunigungsrollen mit der Umfangsgeschwindigkeit v.2 anzutreiben.

Flussabwärts vom Beschleunigungsmittel 51 schliesst das Umlenkmittel 64 an, durch das die Verpackungsmaterial-Bahn in die an die Zuführungsrichtung im wesentlichen geradlinig anschliessende Bahnrichtung umgelenkt wird. Die Verpackungsmaterial-Bahn 2 bewegt sich durch das Zugmittel (in Figur 3 nicht dargestellt) mit einer Geschwindigkeit v.3 (Bahngeschwindigkeit) vom Beschleunigungsmittel 51 weg, wobei es durch einen Stützförderer 65 und/oder durch eine Stützunterlage 66 unterstützt wird.

Das Geschwindigkeitsverhältnis v.3 : v.1 (Bahngeschwindigkeit zu Zuführungsgeschwindigkeit) verhält sich wie d : (1 + q). Die Geschwindigkeit v.2 (Umfangsgeschwindigkeit der Beschleunigungsrollen) ist mindestens so gross wie v.3. Dadurch wird sichergestellt, dass ein vorderstes Objekt im Zuführungsstrom ganz von diesem getrennt ist, bevor ein folgendes Objekt in den Wirkungsbereich des Beschleunigungsmittels 51 kommt, und es wird ebenfalls sichergestellt, dass das beschleunigte Objekt sicher auf der Verpackungsmaterial-Bahn positioniert werden kann. Die Positionierung wird im dargestellten Fall unterstützt durch die Schwerkraft, die die Objekte gegen die Verpackungsmaterial-Bahn drückt. Sie kann zusätzlich unterstützt werden durch ein Positionierungs-Hilfsmittel 55, das auf jedes neu positionierte Objekt 1 wirkt, indem es dieses an die Verpackungsmaterial-Bahn andrückt. Das Positionierungs-Hilfsmittel 55 ist beispielsweise eine Hilfsrolle 55.1, die an einem schwenkbaren (Doppelpfeil B) Hebel 55.2 frei drehend derart angeordnet ist, dass sie auf der Verpackungsmaterial-Bahn bzw. auf den darauf positionierten Objekten abrollt und dabei mindestens durch ihr Gewicht oder durch die Kraft einer entsprechend angeordneten Feder gegen unten gedrückt wird. Die Hilfsrolle 55.1 kann auch mit der Bahngeschwindigkeit v.3 angetrieben sein.

Die Distanz r zwischen dem Beschleunigungsmittel 51 und dem Positionierungs-Hilfsmittel 55 ist etwa gleich gross wie die Länge 1 der Objekte. Vorteilhafterweise ist die Distanz r für eine Anpassung der Einrichtung an verschiedene Objektlängen 1 einstellbar, beispielsweise durch Verschiebung des Schwenkhebels 55.2 (Doppelpfeil C).

Sowohl die Beschleunigungsrollen 51.1. und 51.2 als auch die Hilfsrolle 55.1 können als je eine Rolle ausgebildet sein, wobei sie axiale Längen aufweisen, die etwa so gross sind wie die Breite der zu verpackenden Objekte 1. Vorteilhafterweise sind sie aber als je eine Mehrzahl von koaxialen, quer zur Bahnrichtung verschiebbaren Teilrollen ausgestaltet, derart, dass sie an verschiedene Formate und Formen von zu verpackenden Objekten angepasst positioniert werden können. Damit kann beispielsweise verhindert werden, dass die Rollen auf Faltkanten solcher Objekte wirken und diese beschädigen. Eine derartige Ausgestaltung der Beschleunigungs- und Hilfsrollen ist aus der Figur 2 ersichtlich, in der je zwei Beschleunigungs-Teilrollen und drei Hilfs-Teilrollen dargestellt sind.

**Figuren 4 und 5** zeigen zwei weitere Ausführungsformen der Vereinzelung der Objekte 1 vom Kopfende des Zuführungsstroms 3 und deren Positionierung auf der Verpackungsmaterial-Bahn 2 zur Erstellung der Reihe 4 auf dieser Bahn. Diese Ausführungsformen unterscheiden sich von der Ausführungsform gemäss Figuren 1 bis 3 insbesondere durch anders ausgestaltete Positionierungs-Hilfsmittel 55.

Figur 4 zeigt ein Positionierungs-Hilfsmittel 55 in Form eines vorteilhafterweise mit der Geschwindigkeit v.3 (Bahngeschwindigkeit) angetriebenen Hilfsbandes 55.3, das wie die Hilfsrolle 55.1 der Figur 3, auch als Mehrzahl von quer zur Bahnrichtung verschiebbaren Teilbändern ausgestaltet sein kann. Figur 5 zeigt als Positionierungs-Hilfsmittel 55 einen von oben auf die positionierten Objekte 1 wirkenden Nockenförderer 55.4 mit Nocken 55.5. Die Nocken sind voneinander beabstandet an einem Förderorgan angeordnet, wobei der Abstand der Nocken voneinander gleich gross ist wie 1 + q. Sie werden mit der Bahngeschwindigkeit v.3 angetrieben und sind derart mit dem Zuführungsstrom 3 synchronisiert, dass sie in ausrichtender Weise auf die vorlaufende Kante der auf der Verpackungsmaterial-Bahn positionierten Objekte 1 wirken. Die Nocken 55.5 sind vorteilhafterweise in derselben Weise wie die Hilfsrolle gemäss Figur 3 und das Hilfsband gemäss Figur 4 als parallel wirkende Teilnocken ausgestaltet.

Ein weiterer Unterschied zwischen den in den Figuren 4 und 5 dargestellten Ausführungsformen des erfindungsgemässen Verfahrens besteht im Zuführungsstrom 3. Während der Zuführungsstrom 3 gemäss Figur 4 ein einfacher Schuppenstrom einzelner, flacher Gegenstände ist, besteht der Zuführungsstrom gemäss Figur 5 wiederum aus aufeinanderliegenden Teilströmen. Diese sind aber nicht wie in Figur 3 alles Schuppenströme sondern bestehen teilweise aus hintereinander geförderten, flachen Gegenständen, die offensichtlich eine Länge in Förderrichtung aufweisen, die nicht so gross ist wie die Abstände der Objekte (Gruppen von je einem Gegenstand aus jedem Teilstrom) voneinander. Offensichtlich ist es für das erfindungsgemässe Verfahren nicht relevant, wie der Zuführungsstrom 3 und die zu verpackenden Objekte beschaffen sind, solange im Zuführungsstrom die Abstände der Objekte voneinander kleiner sind als die Länge des längsten Gegenstandes in jedem Objekt und damit die Zuführungsgeschwindigkeit v.1 kleiner ist als die Bahngeschwindigkeit v.3.

**Figur 6** zeigt sehr schematisch eine erfindungsgemässe Ausführungsform der Vereinzelung der zu verpackenden, im Zuführungsstrom 3 zugeführten Objekte 1 durch Beschleunigung und deren Positionierung auf der Verpackungsmaterial-Bahn 2. Der Zuführungsstrom 3 ist ein Greiferstrom, der von oben gegen die sich in Bahnrichtung bewegende Verpackungsmaterial-Bahn 2 geführt und über dieser umgelenkt wird. In diesem Greiferstrom wird jedes Objekt 1 von einem Greifer 90 gehalten gefördert und die Abstände der Greifer 90 voneinander sind bei geradlinigem Förderweg kleiner als die Objektlängen. Die Greifer 90 sind an einem Förderorgan, z.B. an einer Greiferkette (strichpunktierte Linie 91) derart ausladend angeordnet, dass sie in der als Beschleunigungsmittel 51 vorgesehenen Umlenkung derart beschleunigt werden, dass sie die Bahngeschwindigkeit v.3 erreichen, bzw. sich ihr Abstand auf 1 + q vergrössert. Das heisst, dass die Greifer 90 und die von ihnen gehaltenen Objekte 1 in der Umlenkung nacheinander von v.1 auf v.3 beschleunigt und dadurch vereinzelt werden, in welchem Zustand sie durch gesteuerte, serielle Öffnung der Greifer 90 auf der unter der Umlenkung vorbeilaufenden Verpackungsmaterial-Bahn 2 abgelegt werden.

Die Greifer 90 können anstatt an einem Förderorgan auch an entsprechenden, unabhängig voneinander förderbaren Förderelementen angeordnet sein, wobei dann die strichpunktierte Linie 91 der Figur 6 als Schiene für die Förderelemente und die Umlenkung beispielsweise als Taktrad zu verstehen sind. Dabei sind die Greifer 90 in derselben Weise von den Förderelementen ausladend angeordnet, wie dies für ein entsprechendes Förderorgan der Fall ist.

Für die Anpassung der Einrichtung gemäss Figur 6 an verschiedene Objektlängen 1 ist die Ausladung der Greifer und/oder die Umlenkungsgeometrie (Umlenkungsradius, Umlenkungswinkel) einstellbar einzurichten.

Figur 6 zeigt, dass es mit der gezeigten Zuführung, Vereinzelung und Positionierung möglich wird, die Einrichtung noch kompakter zu gestalten, als gemäss Figuren 1 bis 5, insbesondere dann, wenn anstelle der Umlegung der Verpackungsmaterial-Bahn 2 von oben eine weitere solche Bahn 2' ab einer weiteren Vorratsrolle 61' zugeführt wird. Dabei kann eine die zusätzliche Verpackungsmaterial-Bahn in die Bahnrichtung umlenkende Umlenkrolle gleichzeitig als Positionierungs-Hilfsmittel 55 funktionieren.

**Figur 7** zeigt eine weitere nicht erfindungsgemässe Ausführungsform der Vereinzelung von zu verpackenden, flachen Objekten 1 und deren Positionierung, wobei in diesem Falle die Verpackungsmaterial-Bahn 2 im Wirkungsbereich des Beschleunigungsmittels 51 von oben in die Bahnrichtung umgelenkt und die Objekte 1 unter der Verpackungsmaterial-Bahn 2, das heisst zwischen der Verpackungsmaterial-Bahn 2 und dem Stützförderer 65 positioniert werden. Auch in diesem Falle kann ein Positionierungs-Hilfsmittel 55 eingesetzt werden. Das Umlegen der über der Reihe 4 angeordneten Verpackungsmaterial-Bahn 2 um die Reihe 4 ist aus dem Stande der Technik bekannt und wird aus diesem Grund hier nicht weiter beschrieben.

## Patentansprüche

1. Verfahren zum Erstellen einer Reihe (4) von flachen Objekten (1), wobei die flachen Objekte (1) in einer Reihe (4) hintereinander und voneinander beabstandet auf einer Förderfläche (2) in einer Bahnrichtung gefördert werden, wobei die Objekte (1) in einem Zuführungsstrom (3) zugeführt werden, in dem die Objektabstände (d) kleiner sind als die Längen (1) in Bahnrichtung der in der Reihe (4) geförderten Objekte (1), und wobei die Objekte (1) nacheinander von einem Kopfende des Zufiihrungsstromes (3) durch Beschleunigung vereinzelt werden, **dadurch gekennzeichnet, dass** der Zuführungsstrom (3) ein Greiferstrom ist, in dem die Objekte (1) von je einem Greifer (90) gehalten von oben gegen die Förderfläche (2) zugeführt werden, und dass die Objekte (1) durch Beschleunigung vereinzelt und nacheinander direkt auf der Förderfläche positioniert werden, indem der Greiferstrom über der sich in Bahnrichtung bewegenden Förderfläche (2) umgelenkt und **dadurch** die Objekte (1) beschleunigt werden, wobei die Objekte (1) in der Umlenkung durch Öffnen der Greifer (90) auf der Förderfläche (2) abgelegt werden, derart, dass die Reihe (4) direkt auf der Förderfläche (2) erstellt wird.

2. Verfahren nach Anspruch 1, **dadurch gekennzeichnet, dass** die Förderfläche (2) eine quasi endlose Verpackungsmaterial-Bahn ist, und dass die Verpakkungsmaterial-Bahn (2) um die Reihe (4) gelegt oder eine weitere Verpakkungsmaterial-Bahn (2') auf oder unter die Reihe (4) gelegt wird und wobei an der derart von Verpackungsmaterial beidseitig bedeckt geförderten Reihe (4) mindestens eine Längsnaht und je zwischen zwei in der Reihe (4) aufeinanderfolgenden Objekten (1) Quernähte erstellt werden, wodurch die flachen Objekte (1) allseitig vom Verpackungsmaterial umschlossen werden.

3. Verfahren nach einem der vorangegangenen Ansprüche, **dadurch gekennzeichnet, dass** die Objekte (1) im Greiferstrom einander überlappend gefördert werden.

4. Verfahren nach einem der vorangegangenen Ansprüche, **dadurch gekennzeichnet, dass** die Greifer an einem Förderorgan oder an voneinander unabhängig förderbaren Förderelementen derart ausladend angeordnet sind, dass sie in der Umlenkung derart beschleunigt werden, dass sich ihr Abstand auf 1 + q vergrössert, wobei 1 die Länge (1) in Bahnrichtung der in der Reihe (4) geförderten Objekte (1) ist.

5. Verfahren nach einem der vorangegangenen Ansprüche, **dadurch gekennzeichnet, dass** die Objekte durch gesteuerte, serielle Öffnung der Greifer (90) auf der unter der Umlenkung vorbeilaufenden Förderfläche (2) abgelegt werden.

6. Verfahren nach einem der vorangegangenen Ansprüche, **dadurch gekennzeichnet, dass** die Abstände der Greifer (90) in einem ersten Teil ihres Förderwegs kleiner sind als die Objektlängen (1) und in einem zweiten Teil ihres Förderwegs grösser sind als die Objektlängen (1).

7. Verfahren nach einem der vorangegangenen Ansprüche, **dadurch gekennzeichnet, dass** jedes flache Objekt (1) je ein Druckprodukt ist oder eine stapelförmige Anordnung einer Mehrzahl von flachen Gegenständen, von denen mindestens ein Teil Druckprodukte sind.

8. Einrichtung zum Fördern von flachen Objekten (1), welche Einrichtung eine erste Vorrichtung zur Erstellung einer Reihe (4) von Objekten (1) aufweist, in welcher Reihe die Objekte hintereinander und voneinander beabstandet angeordnet sind, sowie eine zweite Vorrichtung zur Zuführung einer Förderfläche (2) und zum Fördern der Förderfläche (2) zusammen mit der Reihe (4) in einer Bahnrichtung, wobei der ersten Vorrichtung ein Zuführungsmittel vorgeschaltet ist, mit dem ein Zuführungsstrom (3) zuführbar ist, in dem die Objektabstände (d) kleiner sind als die Objektlängen (1) in Bahnrichtung, und wobei die Objekte (1) nacheinander von einem Kopfende des Zuführungsstromes (3) durch Beschleunigung vereinzelt werden, **dadurch gekennzeichnet, dass** das Zuführungsmittel ein Greiferförderer mit an einem Förderorgan (91) oder an voneinander unabhängig förderbaren Förderelementen angeordneten Greifern (90) ist, und dass die erste Vorrichtung ein Beschleunigungsmittel (51) aufweist, wobei das Beschleunigungsmittel (51) für eine Beschleunigung der Objekte des Zuführungsstroms (3) ausgerüstet und angeordnet ist und dass das Beschleunigungsmittel (51) ferner für die direkte Positionierung jedes beschleunigten Objektes (1) auf der Förderfläche (2) ausgerüstet und angeordnet ist, wobei das Beschleunigungsmittel (51) eine Umlenkung des Greiferförderers ist, wobei jeder Greifer für die gehaltene Förderung von je einem Objekt (1) ausgerüstet ist und wobei der Greiferförderer von oben gegen die sich in Bahnrichtung bewegende Förderfläche (2) führend und die Umlenkung über der Material-Bahn (2) angeordnet ist, und wobei ein Steuermittel vorgesehen ist, das für die serielle Öffnung der Greifer (90) im Bereich der Umlenkung ausgerüstet ist.

9. Einrichtung nach Anspruch 8, **dadurch gekennzeichnet, dass** die Greifer an dem Förderorgan oder an den Förderelementen derart ausladend angeordnet sind, dass sie in der Umlenkung derart beschleunigt werden, dass sich ihr Abstand auf 1 + q vergrössert, wobei 1 die Länge (1) in Bahnrichtung der in der Reihe (4) geförderten Objekte (1) ist.

## Claims

1. A method for arranging a row (4) of flat objects (1), wherein the flat objects (1) are conveyed one after the other and distanced from one another in a row (4) on a conveying surface (2) in a web direction, wherein the objects (1) are supplied in a supply stream (3) in which the object distances (d) are smaller than the object lengths (1) in the web direction of the objects (1) when conveyed in the row (4), and wherein the objects (1) are successively separated from a head end of the supply stream (3) by acceleration, **characterized in that** the supply stream (3) is a gripper stream in which each object (1) is held by a gripper (90) and conveyed from above toward the conveying surface (2), and that the objects (1) are positioned individually and successively by means of acceleration directly upon the conveying surface (2), wherein the gripper stream is deflected above the conveying surface (2) in web direction and the objects (1) are thus accelerated, wherein the objects (1) are deposited upon the conveying surface (2) in the diversion by the grippers (90) opening, so that the row (4) is established directly on the conveying surface (2).

2. The method according to claim 1, **characterized in that** the conveying surface (2) is a quasi endless web of packaging material and that the packaging material web (2) is folded around the row (4) or a further packaging material web (2') is laid upon or below the row (4), wherein at least one longitudinal seam is established along the conveyed row (4) covered on either side by packaging material, and transverse seams are established between all successive objects in the row, wherein each object becomes enveloped by packaging material on all sides.

3. The method according to any one of the previous claims, **characterized in that** the objects (1) are conveyed in the gripper stream overlapping one another.

4. The method according to any one of the previous claims, **characterized in that** the grippers (90) are arranged on a conveying organ or on individual conveying elements independent of each other in such a projecting manner that they are accelerated in the deflection in such a manner that their distance is increased to 1 + q, wherein 1 is the length in the web direction of the objects conveyed in the row (4).

5. The method according to any one of the previous claims, **characterized in that** the objects are deposited on the conveying surface (2) passing beneath the deflection through the controlled serial opening of the grippers (90).

6. The method according to any one of the previous claims, **characterized in that** the distance between the grippers (90) is shorter than the object length (1) in a first part of the conveying path and greater than the object length (1) in a second part of the conveying path.

7. The method according to any one of the previous claims, **characterized in that** each object (1) is a printed product or a stack-like arrangement of a plurality of flat objects, of which at least some are printed products.

8. An installation for conveying flat objects (1), which installation comprises a first device for establishing a row (4) of objects (1), in which row the objects are arranged one after the other and distanced from one another, as well as a second device for supplying a conveying surface (2) and for conveying the conveying surface (2) together with the row (4) in a web direction, wherein the first device is preceded by a means of supply wherewith a supply stream can be supplied, in which the distances (d) between the objects are shorter than their lengths (1) in web direction, and wherein the objects (1) are successively individualized from the head of the supply stream through acceleration, **characterized in that** is the means of supply is a gripper conveyor with grippers (90) arranged on a conveying organ (91) or on conveying elements, which can be conveyed independently of each other, and that the first device comprises a means of acceleration (51), wherein the acceleration means (51) is equipped and arranged for an acceleration of the object of the supply stream (3), and that the acceleration means (51) is further equipped and arranged for the direct positioning of each accelerated object (1) upon the conveying surface (2), wherein the acceleration means (51) is a deflection of the gripper conveyor, wherein each gripper is equipped for the gripped conveying of an object (1), and wherein the gripper conveyor is arranged guiding from above toward the conveying surface (2) moving in web direction and the deflection is arranged above the material web (2), and wherein a means of control is provided, which is equipped for the serial opening of the grippers (90) in the region of the deflection.

9. The installation according to claim 8, **characterized in that** the grippers (90) on the conveying organ or on the conveyor elements are arranged at such projections that they are accelerated in the deflection in such a way that the distance between them increases to 1 + q, wherein 1 is the length in web direction of the objects conveyed in the row (4).

## Revendications

1. Procédé de formation d'une série (4) d'objets plats (1), les objets plats (1) étant transportés les uns derrière les autres et à distance les uns des autres en une série (4) dans la direction de la bande sur une surface de transport (2),
les objets (1) étant amenés dans un écoulement d'amenée (3) de telle sorte que les distances (d) entre les objets soient plus petites que la longueur (1) dans le sens de la bande des objets (1) transportés dans la série (4),
les objets (1) étant séparés individuellement et successivement par accélération à partir de l'extrémité de tête de l'écoulement d'amenée (3),
**caractérisé en ce que**
l'écoulement d'amenée (3) est un écoulement de pinces dans lequel chacun des objets (1) maintenu par une pince (90) est amené par le haut contre la surface de transport (2),
**en ce que** les objets (1) séparés successivement et un à un par accélération sont placés directement sur la surface de transport par le fait que l'écoulement de pinces est dévié au-dessus de la surface de transport (2) qui se déplace dans le sens de la bande et qu'ainsi les objets (1) sont accélérés et
**en ce que** dans la déviation, les objets (1) sont déposés sur la surface de transport (2) par ouverture des pinces (90) de telle sorte que la série (4) soit formée directement sur la surface de transport (2).

2. Procédé selon la revendication 1, **caractérisé en ce que** la surface de transport (2) est une bande quasi sans fin de matériau d'emballage et **en ce que** la bande (2) de matériau d'emballage est placée autour de la série (4) ou en ce qu'une autre bande (2') de matériau d'emballage est placée sur ou en dessous de la série (4) et **en ce que** sur la série (4) transportée et ainsi recouverte sur deux faces par le matériau d'emballage, au moins une couture longitudinale et des coutures transversales sont formées entre deux objets (1) successifs de la série (4) de telle sorte que les objets plats (1) sont entourés sur toute leur face par le matériau d'emballage.

3. Procédé selon l'une des revendications précédentes, **caractérisé en ce que** les objets (1) sont transportés en superposition mutuelle dans l'écoulement de pinces.

4. Procédé selon l'une des revendications précédentes, **caractérisé en ce que** les pinces sont disposées sur un organe de transport ou sur des éléments de transport qui peuvent être transportés indépendamment si éloigné **en ce qu'**elles sont accélérées dans la déviation de telle sorte que leur distance soit augmentée à 1 + q, 1 représentant la longueur (1) dans le sens de la bande des objets (1) transportés dans la série (4).

5. Procédé selon l'une des revendications précédentes, **caractérisé en ce que** les objets sont déposés par ouverture contrôlée et en série des pinces (90) sur la surface de transport (2) qui passe en dessous de la déviation.

6. Procédé selon l'une des revendications précédentes, **caractérisé en ce que** dans une première partie de leur parcours de transport, les distances entre les pinces (90) sont plus petites que la distance (1) entre les objets et **en ce que** dans une deuxième partie de leur parcours de transport, elles sont plus grandes que la longueur (1) des objets.

7. Procédé selon l'une des revendications précédentes, **caractérisé en ce que** chaque objet plat (1) est un produit d'imprimerie ou un ensemble empilé de plusieurs objets plats dont au moins certains sont des produits d'imprimerie.

8. Système de transport d'objets plats (1), lequel système présente
un premier dispositif qui forme une série (4) d'objets (1), les objets étant disposés les uns derrière les autres et à distance les uns des autres dans la série, et
un deuxième dispositif d'amenée sur une surface de transport (2) et de transport de la surface de transport (2) en même temps que la série (4) dans la direction d'une bande, un moyen d'amenée par lequel un écoulement d'amenée (3) peut être amené étant prévu en amont du premier dispositif, les distances (d) entre les objets étant plus petites que la longueur (1) des objets dans le sens de la bande, les objets (1) étant séparés un à un et successivement par accélération à partir de l'extrémité de tête de l'écoulement d'amenée (3),
**caractérisé en ce que**
le moyen d'amenée est un transporteur à pinces doté de pinces (90) disposées sur un organe de transport (91) ou sur des éléments de transport qui peuvent être transportés indépendamment les uns des autres,
**en ce que** le premier dispositif présente un moyen d'accélération (51), le moyen d'accélération (51) étant équipé et disposé pour accélérer les objets dans l'écoulement d'amenée (3),
**en ce que** le moyen d'accélération (51) est en outre équipé et disposé pour positionner directement chaque objet accéléré (1) sur la surface de transport (2),
**en ce que** le moyen d'accélération (51) est une déviation du transporteur à pinces, chaque pince étant équipée pour transporter un objet (1) qu'elle maintient,
**en ce que** le transporteur à pinces conduisant depuis le haut jusqu'à la surface de transport (2) qui se déplace dans le sens de la bande et la déviation est disposé au-dessus de la bande de matière (2) et
**en ce qu'**un moyen de commande qui est équipé pour ouvrir successivement les pinces (90) dans la zone de la déviation est prévu.

9. Système selon la revendication 8, **caractérisé en ce que** les pinces sont disposées à l'organe de transport ou sur les éléments de transport si éloigné en étant accélérées dans la déviation de telle sorte que leur distance augmente à 1 + q, 1 représentant la longueur (1) dans le sens de la bande des objets (1) transportés dans la série (4).
